# EUROPÄISCHE PATENTSCHRIFT

(11) **EP 3 084 200 B1**
(45) Veröffentlichungstag und Bekanntmachung des Hinweises auf die Patenterteilung: **28.02.2018**
(21) Anmeldenummer: 14808944.4
(22) Anmeldetag: 03.12.2014
(51) Int. Cl.: F02M 37/00, F02M 63/02, F02M 59/20

(54) **KRAFTSTOFFVERSORGUNGSEINRICHTUNG EINES KRAFTSTOFFEINSPRITZSYSTEMS EINER BRENNKRAFTMASCHINE SOWIE ÜBERSTRÖMVENTIL DAZU**
FUEL SUPPLY DEVICE OF A FUEL INJECTION SYSTEM OF AN INTERNAL COMBUSTION ENGINE, AND OVERFLOW VALVE FOR THE SAME
DISPOSITIF D'ALIMENTATION EN CARBURANT D'UN SYSTÈME D'INJECTION DE CARBURANT D'UN MOTEUR À COMBUSTION INTERNE, AINSI QUE SOUPAPE DE DÉCHARGE ASSOCIÉE

(30) Priorität: 19.12.2013 DE 102013226649
(43) Veröffentlichungstag der Anmeldung: 26.10.2016
(73) Patentinhaber: Robert Bosch GmbH, 70442 Stuttgart (DE)
(72) Erfinder: MAGER, Florian, 70193 Stuttgart (DE)
(86) Internationale Anmeldenummer: PCT/EP2014/076374
(87) Internationale Veröffentlichungsnummer: WO 2015/090961

(56) Entgegenhaltungen:
- WO-A1-2012/080334
- DE-A1-102009 027 335
- DE-A1-102010 063 398

## Beschreibung

### Stand der Technik

Aus DE 102010043439 A1 ist eine Kraftstoffversorgungseinrichtung eines Kraftstoffeinspritzsystems einer Brennkraftmaschine mit einem Überströmventil für eine Zumesseinheit einer Hochdruckpumpe bekannt. Das Überströmventil weist ein Ventilgehäuse mit einem Ventilsteuerraum und einem Federraum auf, wobei der Federraum als Rückraum zum Ventilsteuerraum ausgebildet ist. Der Ventilsteuerraum steht stromauf der Zumesseinheit mit einer Förderleitung hydraulisch in Verbindung, durch die Kraftstoff von einer Förderpumpe zur Hochdruckpumpe gefördert wird. Der Ventilsteuerraum weist weiterhin einen Ausgang auf, der in eine Absteuerleitung führt, welche mit einer drucklosen Rücklaufleitung verbunden ist. Im Ventilgehäuse ist ein gegen die Federkraft einer Druckfeder verschiebbar angeordneter Ventilkolben untergebracht, der in Abhängigkeit von einem von der Zumesseinheit im Ventilsteuerraum aufgebauten Druck den Ausgang zur Absteuerleitung hin öffnet oder verschließt. Bei geöffnetem Ausgang wird der Kraftstoff in die Absteuerleitung und von dort zurück in einen Tank der Kraftstoffversorgungseinrichtung abgeleitet. Der Federraum ist über jeweils eine hydraulische Verbindungleitung mit der Saugseite der Hochdruckpumpe und mit der Absteuerleitung verbunden. Die hydraulischen Verbindungsleitungen zur Saugseite der Hochdruckpumpe und zur Absteuerleitung weisen jeweils eine Drossel auf.

Das Dokument DE 2009 027335 A1 zeigt eine Kraftstoffversorgungseinrichtung mit einem Überströmventil.

Bei neuartigen Hochdruckpumpenkonzepten tritt eine starke Verdrängungswirkung im Niederdruckkreis auf. Dadurch entstehen störende Druckpulsationen im Leitungssystem der Kraftstoffversorgungseinrichtung.

Der vorliegenden Erfindung liegt die Aufgabe zugrunde, störende Druckpulsationen im Leitungssystem der Kraftstoffversorgungseinrichtung zu minimieren.

### Offenbarung der Erfindung

Die erfindungsgemäße Kraftstoffversorgungseinrichtung und die erfindungsgemäße Anordnung mit den kennzeichnenden Merkmalen der unabhängigen Ansprüche haben den Vorteil, dass das dynamische Verhalten des Ventilkolbens des Überströmventils in einer pulsationsbehafteten Umgebung verbessert wird. Erreicht wird dies, indem das Überströmventil über geringe Druckänderungen an der Zulaufseite einer zur Hubfrequenz der Hochdruckpumpe synchrone Bewegung durchführt und damit zulaufseitig Volumen aufnimmt und abgibt. Um die Schwingfähigkeit des Ventilkolbens nicht zu beeinträchtigen, soll gerade hierbei das Überströmventil nicht hydraulisch gedämpft werden. Außerdem wird durch die stetige Absaugung mittels der Venturi-Düse eine Rückbefüllung des Federraums über die Drosselanbindung verhindert oder reduziert. Gleichzeitig wird verhindert, dass eine Übertragung der Pulsation aus dem Federraum auf den Rücklauf stattfindet. Durch die Anbindung des Federraums an die Saugseite der Venturi-Düse wird innerhalb des Federraums gezielt ein mittlerer Unterdruck erzeugt. Dadurch wird bei Dieselkraftstoff ein erhöhter Luftanteil bis hin zum Dampf erwartet. Da das Kraftstoffpolster im Federraum reduziert wird, nimmt die Pulsation des Kraftstoffs in der Absteuerleitung tendenziell ab. Diese Wirkung ist besonders bei den zum Einsatz kommenden Ein- oder Zweistempel-Hochdruckpumpen von Vorteil, bei denen besonders starke Pulsationen im Niederdruckreis auftreten. Durch die Ableitung der Kraftstoffleckage aus dem Federraum verliert das fertigungstechnisch bedingte Spiel zwischen Ventilkolben und Zylinderführung an Einfluss.
Der Kern der Erfindung besteht darin, eine Abführung der Kraftstoffleckage aus dem Federraum zu erreichen, indem der Federraum an die Saugseite einer Venturi-Düse angeschlossen wird, um die Kraftstoffleckage aus dem Federraum abzusaugen. Bei einer ersten Ausführungsform der Kraftstoffversorgungseinrichtung wird das Strömungsrohr der Venturi-Düse in einer Bypassleitung angeordnet, wobei die Bypassleitung zwischen einer zum Überströmventil führenden Zuleitung und der Absteuerleitung angeordnet ist und wobei ein Einlassabschnitt des Strömungsrohres mit der Zuleitung und ein Auslassabschnitt des Strömungsrohres mit der Absteuerleitung hydraulisch verbunden ist.
Bei einer zweiten Ausführungsform der Kraftstoffversorgungseinrichtung ist das Strömungsrohr der Venturi-Düse direkt in der Absteuerleitung angeordnet, wobei zur Ausbildung des Differenzdrucks in der Venturi-Düse die Strömung der Absteuermenge in der Absteuerleitung ausgenutzt wird. Dabei ist das Strömungsrohr mit einem Einlassabschnitt mit einem auslassseitigen Anschluss der Absteuerleitung und mit einem Auslassabschnitt mit einem rücklaufseitigen Anschluss der Absteuerleitung hydraulisch verbunden.

Bei der erfindungsgemäßen Anordnung ist der Federraum über eine im Ventilgehäuse ausgebildete hydraulische Verbindungsleitung an eine Saugseite der Venturi-Düse angeschlossen. Bei einer zweckmäßigen Ausführung des Überströmventils ist die Venturi-Düse mit einem Strömungsrohr und mit einem Saugrohr innerhalb des Ventilgehäuses angeordnet. Des Weiteren ist denkbar, die Venturi-Düse mittels Bohrungskanälen direkt in das Gehäuse der Hochdruckpumpen zu integrieren.
Gemäß einer ersten Ausführungsform ist im Ventilgehäuse ein Durchleitungskanal angeordnet, in dem das Strömungsrohr mit einem Einlassabschnitt, einer Verengung und einem Auslassabschnitt ausgebildet ist.
Gemäß einer zweiten Ausführungsform ist im Ventilgehäuse ein Absteuerkanal angeordnet, in dem das Strömungsrohr der Venturi-Düse mit einem Einlassabschnitt, einer Verengung und einem Auslassabschnitt ausgebildet ist. Der Absteuerkanal ist mit der Absteuerleitung hydraulisch verbunden.
Bei beiden Ausführungsformen bildet zweckmäßigerweise die in das Ventilgehäuse eingebrachte hydraulische Verbindungsleitung gleichzeitig das Saugrohr der Venturi-Düse.

### Ausführungsbeispiele

Ausführungsbeispiele der Erfindung sind in der Zeichnung dargestellt und in der nachfolgenden Beschreibung näher erläutert.

Es zeigen:
- Fig. 1: eine Kraftstoffversorgungseinrichtung mit einem Überströmventil gemäß einem ersten Ausführungsbeispiel,
- Fig. 2: eine Kraftstoffversorgungseinrichtung mit einem Überströmventil gemäß einem zweiten Ausführungsbeispiel,
- Fig. 3: eine schematische Darstellung einer Venturi-Düse,
- Fig. 4: eine erfindungsgemäße Anordnung gemäß Figur 1 und
- Fig. 5: eine erfindungsgemäße Anordnung gemäß Figur 2.

Die Figuren 1 und 2 zeigen in einer schematischen Darstellung das Zusammenwirken der wesentlichen Komponenten einer Kraftstoffversorgungseinrichtung für ein Kraftstoffeinspritzsystem einer Brennkraftmaschine. Die Kraftstoffversorgungseinrichtung weist einen Niederdruckkreis 10 mit einer Saugleitung 11, einer Förderleitung 12 und einer Zumessleitung 13 sowie einen Hochdruckkreis 14 mit einer Hochdruckleitung 15 und einem Kraftstoffspeicher 19 auf. Der Niederdruckkreis 10 umfasst weiterhin eine Förderpumpe 16, die Kraftstoff aus einem Tank 17 zu einer Hochdruckpumpe 18 fördert. Die Hochdruckpumpe 18 fördert Kraftstoff durch die Hochdruckleitung 15 zum Kraftstoffspeicher 19, auch Rail genannt. Der Kraftstoffspeicher 19 steht gegebenenfalls mit einem Druckbegrenzungsventil 21 in Verbindung. An den Kraftstoffspeicher 19 sind nicht näher dargestellte Kraftstoffinjektoren angeschlossen. Mittels der Kraftstoffinjektoren wird Kraftstoff unter Hochdruck in einen nicht dargestellten Brennraum der Brennkraftmaschine eingespritzt. Vom Druckbegrenzungsventil 21 und von den nicht dargestellten Kraftstoffinjektoren führt eine Rücklaufleitung 22 zurück zum drucklosen Tank 17.
Die Förderpumpe 16 arbeitet als Vorförderpumpe und saugt Kraftstoff über die Saugleitung 11 aus dem Tank 17 an und fördert den Kraftstoff über einen in der Förderleitung 12 angeordneten Kraftstofffilter 23 zu einer Einlassseite der Hochdruckpumpe 18. In den in Figur 1 und 2 dargestellten Ausführungsbeispielen arbeitet die Kraftstoffversorgungseinrichtung mit einer steuerbaren Zumesseinheit 25 zusammen. Von der Zumesseinheit 25 wird eine erforderliche Kraftstoffmenge eingestellt, die über die Zumessleitung 13 zu einer Saugseite der Hochdruckpumpe 18 geleitet wird. Die Hochdruckpumpe 18 pumpt den Kraftstoff mit Hochdruck über die Hochdruckleitung 15 in den Kraftstoffspeicher 19.

Mittels der Zumessleitung 13 wird der Hochdruckpumpe 18 die erforderliche Kraftstoffmenge bereitgestellt, die wiederum notwendig ist, um die in den Kraftstoffspeicher 19 geförderte Kraftstoffmenge an den Bedarf der Brennkraftmaschine anzupassen. Darüber hinaus sind andere Hochdruckpumpenkonzepte im Einsatz, die ohne Zumesseinheit 25 auskommen und beispielsweise mit einem elektrisch steuerbaren Saugventil arbeiten.

In der Förderleitung 12 ist stromauf der Zumesseinheit 25 ein Überströmventil 30 angeordnet. Das Überströmventil 30 weist einen Ventilsteuerraum 31 und einen Federraum 32 auf, wobei der Federraum 32 als Rückraum zum Ventilsteuerraum 31 ausgebildet ist. Weitere Einzelheiten des Überströmventils 30 werden im Zusammenhang mit Figur 4 und 5 später beschrieben. Der Ventilsteuerraum 31 steht einlassseitig über eine Zuleitung 27 mit der Förderleitung 12 und auslassseitig über eine Absteuerleitung 28 mit der Rücklaufleitung 22 bzw. dem Tank 17 hydraulisch in Verbindung. Das Überströmventil 30 dient dazu, die von der Hochdruckpumpe 18 nicht benötigte Kraftstoffmenge über die Absteuerleitung 28 in die Rücklaufleitung 22 bzw. den Tank 17 abzusteuern bzw. abzuleiten.

In den Federraum 32 des Überströmventils 30 führt eine hydraulische Verbindung, die nachfolgend als Abführleitung 29 bezeichnet wird. Die Abführleitung 29 ist an eine Saugseite 41 einer Venturi-Düse 40 angeschlossen. Mittels der Venturi-Düse 40 wird über die Abführleitung 29 Kraftstoffleckage aus dem Federraum 32 abgesaugt und in die Absteuerleitung 28 abgeleitet.

Die Venturi-Düse 40 umfasst gemäß Figur 3 an der Saugseite 41 ein Saugrohr 42 und ein Strömungsrohr 43 mit einem Einlassabschnitt 44, einer Verengung 45 und einem Auslassabschnitt 46. In die Verengung 45 mündet das Saugrohr 42. Dadurch entsteht aufgrund des Wirkprinzips der Venturi-Düse 40 ein Unterdruck im Saugrohr 42, der über die Abführleitung 29 auf den Federraum 32 übertragen wird, wodurch wiederum die sich im Federraum 32 sammelnde Kraftstoffleckage aus demselben abgesaugt und in die Absteuerleitung 28 abgeleitet wird.

Beim Ausführungsbeispiel in Figur 1 ist die Venturi-Düse 40 mit dem Strömungsrohr 43 an eine Bypassleitung 38 angeschlossen, die zwischen Zuleitung 27 und Absteuerleitung 28 verläuft. Die Bypassleitung 38 weist einen zum Einlassabschnitt 44 führenden einlassseitigen Abschnitt 38.1 und eine vom Auslassabschnitt 46 wegführenden auslassseitigen Abschnitt 38.2 auf. Der einlassseitige Abschnitt 38.1 ist mit der Zuleitung 27 und der auslassseitige Abschnitt 38.2 mit der Absteuerleitung 28 hydraulisch verbunden. Aufgrund des Wirkprinzips der Venturi-Düse 40 entsteht im Saugrohr 42 eine Sogwirkung, sodass der Kraftstoff über das Saugrohr 42 und die Abführleitung 29 aus dem Federraum 32 abgesaugt, in den auslassseitigen Abschnitt 38.2 der Bypassleitung 38 abgeführt und weiter in die Absteuerleitung 28 abgeleitet wird.
Beim Ausführungsbeispiel in Figur 2 ist die Venturi-Düse 40 mit dem Strömungsrohr 43 in der Absteuerleitung 28 angeordnet, indem der Einlassabschnitt 44 mit einem ventilsteuerraumseitigen Abschnitt 28.1 an einen Absteuerausgang des Überströmventils 30 und der Auslassabschnitt 46 an einen rücklaufseitigen Abschnitt 28.2 der Absteuerleitung 28 angeschlossen ist. Die Funktion des Absteuerausgangs wird später im Zusammenhang mit der Beschreibung der Figur 4 und 5 näher erläutert. Auch hier ist die Abführleitung 29 an das Saugrohr 42 der Venturi-Düse 40 angeschlossen. Hierbei wird durch Nutzung der Strömung der Absteuermenge in der Absteuerleitung 28 der erforderliche Unterdruck erzeugt, sodass auch hier die Kraftstoffleckage über das Saugrohr 42 aus dem Federraum 32 abgesaugt und über die Abführleitung 29 abgeleitet wird. Die Kraftstoffleckage gelangt dabei über den Auslassabschnitt 46 des Strömungsrohres 43 in den rücklaufseitigen Abschnitt 28.2 der Absteuerleitung 28.
Die Figuren 4 und 5 zeigen das Überströmventil 30 mit einem Ventilgehäuse 33, in welches die Venturi-Düse 40 integriert ist. Im Ventilgehäuse 33 ist der Ventilsteuerraum 31 ausgebildet, in welchen ein Eingang 34 und mindestens ein Ausgang 35 münden, wobei der Ausgang 35 den bereits erwähnten Absteuerausgang bildet. An den Eingang 34 ist die Zuleitung 27 und an den Ausgang 35 die Absteuerleitung 28 angeschlossen. Dem Ventilsteuerraum 31 ist ein gegen die Federkraft einer Druckfeder 37 verschiebbar angeordneter Ventilkolben 36 ausgesetzt, der in Abhängigkeit von dem im Ventilsteuerraum 31 aufgebauten Druck den Ausgang 35 mittels einer Steuerkante zur Absteuerleitung 28 hin öffnet oder verschließt. Der Ventilkolben 36 wird gegen die Federkraft der Druckfeder 37 axial verschoben, wobei mit steigendem Kraftstoffdruck im Ventilsteuerraum 31 die Steuerkante des Ventilkolbens 36 den Ausgang 35, wie in Figur 4 und 5 dargestellt, freigibt. Dadurch wird eine von der Hochdruckpumpe 18 nicht benötigte Menge Kraftstoff als Absteuermenge aus der Förderleitung 12 über die Absteuerleitung 28 in die Rücklaufleitung 22 und den Tank 17 abgeführt.
Die Druckfeder 37 ist innerhalb des Ventilgehäuses 33 im Federraum 32 angeordnet, der als Rückraum zum Ventilsteuerraum 31 ausgebildet ist. Über Führungspalte des Ventilkolbens 36 strömt Kraftstoffleckage aus dem Ventilsteuerraum 31 in den Federraum 32 ein, wobei die sich im Federraum 32 sammelnde Kraftstoffleckage wie bereits beschrieben mittels der Venturi-Düse 40 abgesaugt und in die Absteuerleitung 28 abgeleitet wird.

Figur 4 zeigt die Anordnung gemäß einem ersten Ausführungsbeispiel, das der Anwendung in der Kraftstoffversorgungseinrichtung gemäß Figur 1 entspricht. Bei diesem Überströmventil 30 sind im Ventilgehäuse 33 ein Absteuerkanal 51 und ein Durchleitungskanal 52 angeordnet, die vorzugsweise jeweils in axialer Richtung in das Ventilgehäuse 33 eingebracht sind. Der Absteuerkanal 51 weist eine hydraulische Verbindung zum Ausgang 35 auf und ist an die Absteuerleitung 28 angeschlossen. Der Durchleitungskanal 52 enthält das Strömungsrohr 43 der Venturi-Düse 40 mit dem Einlassabschnitt 44, der Verengung 45 und dem Auslassabschnitt 46. An den Durchleitungskanal 52 ist die Bypassleitung 38 gemäß Figur 1 angeschlossen, wobei der einlassseitige Abschnitt 38.1 zum Einlassabschnitt 44 und der auslassseitige Abschnitt 38.2 zum Auslassabschnitt 46 führt. Eine hydraulische Verbindungsleitung 53 führt vom Federraum 32 zur Saugseite 41 der Venturi-Düse 40 und steht mit dem Saugrohr 42 hydraulisch in Verbindung. Die hydraulische Verbindungsleitung 53 verläuft dabei im Wesentlichen quer zum Durchleitungskanal 52 durch das Ventilgehäuse 33 und bildet beispielsweise gleichzeitig das Saugrohr 42 der Venturi-Düse 40. Die hydraulische Verbindungsleitung 53 bzw. das Saugrohr 42 bildet somit die mit dem Federraum 32 hydraulisch in Verbindung stehende Abführleitung 29 gemäß Figur 1.

Figur 5 zeigt die Anordnung gemäß einem zweiten Ausführungsbeispiel, das der Anwendung in der Kraftstoffversorgungseinrichtung gemäß Figur 2 entspricht. Bei diesem Überströmventil 30 ist im Ventilgehäuse 33 ebenfalls der Absteuerkanal 51 angeordnet, der hydraulisch mit dem Ausgang 35 in Verbindung steht und an die Absteuerleitung 28 angeschlossen ist. Die Venturi-Düse 40 ist hierbei innerhalb des Absteuerkanals 51 angeordnet, wobei das Strömungsrohr 43 mit dem Einlassabschnitt 44, der Verengung 45 und dem Auslassabschnitt 46 einen Abschnitt des Absteuerkanals 51 bildet. Eine hydraulische Verbindungsleitung 58 führt vom Federraum 32 zur Saugseite 41 der Venturi-Düse 40 und steht mit dem Saugrohr 42 hydraulisch in Verbindung. Die hydraulische Verbindungsleitung 58 verläuft dabei im Wesentlichen quer zum Absteuerkanal 51 durch das Ventilgehäuse 33 und bildet, wie beim Ausführungsbeispiel in Figur 4 gleichzeitig das Saugrohr 42 der Venturi-Düse 40. Die hydraulische Verbindungsleitung 58 bzw. das Saugrohr 42 bildet somit die mit dem Federraum 32 hydraulisch in Verbindung stehende Abführleitung 29 gemäß Figur 2.

## Patentansprüche

1. Kraftstoffversorgungseinrichtung eines Kraftstoffeinspritzsystems einer Brennkraftmaschine mit einem Überströmventil (30) und einer Venturi-Düse (40), wobei das Überströmventil (30) eine Kraftstoffmenge in eine Absteuerleitung (28) ableitet, und wobei das Überströmventil (30) einen Federraum (32) aufweist, welcher hydraulisch mit der Absteuerleitung (28) in Verbindung steht, **dadurch gekennzeichnet, dass** zur hydraulischen Verbindung des Federraums (32) mit der Absteuerleitung (28) eine Abführleitung (29) vorgesehen ist, die hydraulisch an eine Saugseite (41) der Venturi-Düse (40) angeschlossen ist.

2. Kraftstoffversorgungseinrichtung nach Anspruch 1, **dadurch gekennzeichnet, dass** die Venturi-Düse (40) mit einem Strömungsrohr (43) in einer Bypassleitung (38) angeordnet ist, welche zwischen einer zum Überströmventil (30) führenden Zuleitung (27) und der Absteuerleitung (28) angeordnet ist.

3. Kraftstoffversorgungseinrichtung nach Anspruch 1, **dadurch gekennzeichnet, dass** die Venturi-Düse (40) mit einem Strömungsrohr (43) in der Absteuerleitung (28) angeordnet ist.

4. Anordnung aus einem Überströmventil (30) und einer Venturi-Düse (40) zur Anwendung bei einer Kraftstoffversorgungseinrichtung gemäß einem der Ansprüche 1 bis 3, wobei das Überströmventil ein Ventilgehäuse (33), in dem ein Ventilsteuerraum (31) und ein Federraum (32) angeordnet sind, aufweist, wobei der Ventilsteuerraum (31) einen Eingang (34) und mindestens einen Ausgang (35) aufweist, wobei der Eingang (34) mit einer Förderleitung (12) und der Ausgang (35) mit einer Absteuerleitung (28) hydraulisch verbunden ist, **dadurch gekennzeichnet, dass** der Federraum (32) über eine im Ventilgehäuse (33) ausgebildete hydraulische Verbindungsleitung (53, 58) an eine Saugseite (41) der Venturi-Düse (40) angeschlossen ist.

5. Anordnung nach Anspruch 4, **dadurch gekennzeichnet, dass** die Venturi-Düse (40) mit einem Strömungsrohr (43) und einem Saugrohr (42) innerhalb des Ventilgehäuses (33) angeordnet ist.

6. Anordnung nach Anspruch 5, **dadurch gekennzeichnet, dass** im Ventilgehäuse (33) ein Durchleitungskanal (52) angeordnet ist, in dem das Strömungsrohr (43) der Venturi-Düse (40) ausgebildet ist, und dass an den Durchleitungskanal (52) eine Bypassleitung (38) angeschlossen ist, welche das Strömungsrohr (43) mit einer zum Eingang (34) führenden Zuleitung (27) und mit der Absteuerleitung (28) hydraulisch verbindet.

7. Anordnung nach Anspruch 5, **dadurch gekennzeichnet, dass** im Ventilgehäuse (33) ein Absteuerkanal (51) angeordnet ist, in dem das Strömungsrohr (43) der Venturi-Düse (40) ausgebildet ist, und dass der Absteuerkanal (51) mit der Absteuerleitung (28) hydraulisch verbunden ist.

8. Anordnung nach einem der Ansprüche 4 bis 7, **dadurch gekennzeichnet, dass** die hydraulische Verbindungsleitung (53, 58) das Saugrohr (42) der Venturi-Düse (40) bildet.

## Claims

1. Fuel supply device of a fuel injection system of an internal combustion engine, having an overflow valve (30) and a Venturi nozzle (40), wherein the overflow valve (30) discharges a fuel quantity into a spill line (28), and wherein the overflow valve (30) has a spring chamber (32) which is hydraulically connected to the spill line (28), **characterized in that**, for the hydraulic connection of the spring chamber (32) to the spill line (28), an evacuation line (29) is provided which is hydraulically connected to a suction side (41) of the Venturi nozzle (40).

2. Fuel supply device according to Claim 1, **characterized in that** the Venturi nozzle (40) is arranged with a flow pipe (43) in a bypass line (38) which is arranged between a feed line (27), which leads to the overflow valve (30), and the spill line (28).

3. Fuel supply device according to Claim 1, **characterized in that** the Venturi nozzle (40) is arranged with a flow pipe (43) in the spill line (28).

4. Arrangement composed of an overflow valve (30) and a Venturi nozzle (40) for use in a fuel supply device according to one of Claims 1 to 3, wherein the overflow valve has a valve housing (33), in which a valve control chamber (31) and a spring chamber (32) are arranged, wherein the valve control chamber (31) has an inlet (34) and at least one outlet (35), wherein the inlet (34) is hydraulically connected to a delivery line (12) and the outlet (35) is hydraulically connected to a spill line (28), **characterized in that** the spring chamber (32) is connected, via a hydraulic connecting line (53, 58) formed in the valve housing (33), to a suction side (41) of the Venturi nozzle (40) .

5. Arrangement according to Claim 4, **characterized in that** the Venturi nozzle (40) is arranged with a flow pipe (43) and a suction pipe (42) within the valve housing (33).

6. Arrangement according to Claim 5, **characterized in that**, in the valve housing (33), there is arranged a passage duct (52) in which the flow pipe (43) of the Venturi nozzle (40) is formed, and **in that** a bypass line (38) is connected to the passage duct (52), which bypass line hydraulically connects the flow pipe (43) to a feed line (27), which leads to the inlet (34), and to the spill line (28).

7. Arrangement according to Claim 5, **characterized in that**, in the valve housing (33), there is arranged a spill duct (51) in which the flow pipe (43) of the Venturi nozzle (40) is formed, and **in that** the spill duct (51) is hydraulically connected to the spill line (28) .

8. Arrangement according to one of Claims 4 to 7, **characterized in that** the hydraulic connecting line (53, 58) forms the suction pipe (42) of the Venturi nozzle (40).

## Revendications

1. Dispositif d'alimentation en carburant pour système d'injection de carburant d'un moteur à combustion interne,
le dispositif présentant une soupape de débordement (30) et une tuyère Venturi (40),
la soupape de débordement (30) évacuant une certaine quantité de carburant dans un conduit de délestage (28),
la soupape de débordement (30) présentant un espace (32) pour ressort qui communique hydrauliquement avec le conduit de délestage (28),
**caractérisé en ce que**
un conduit d'évacuation (29) raccordé hydrauliquement au côté aspiration (41) de la tuyère Venturi (40) est prévu pour relier hydrauliquement l'espace (32) pour ressort au conduit de délestage (28) .

2. Dispositif d'alimentation en carburant selon la revendication 1, **caractérisé en ce que** la tuyère Venturi (40) est disposée avec un tube d'écoulement (43) dans un conduit de dérivation (38) disposé entre un conduit d'amenée (27) qui amène à la soupape de débordement (30) et le conduit de délestage (28).

3. Dispositif d'alimentation en carburant selon la revendication 1, **caractérisé en ce que** la tuyère Venturi (40) est disposée dans le conduit de délestage (28) avec le tube d'écoulement (43).

4. Ensemble constitué d'une soupape de débordement (30) et d'une tuyère Venturi (40) et destiné à être utilisé dans un dispositif d'alimentation en carburant selon l'une des revendications 1 à 3, dans lequel
la soupape de débordement présente un boîtier de soupape (33) dans lequel sont disposés un espace pilote de soupape (31) et un espace (32) pour ressort,
l'espace pilote de soupape (31) présentant une entrée (34) et au moins une sortie (35),
l'entrée (34) étant reliée hydrauliquement à un conduit de transport (12) et la sortie (35) à un conduit de délestage (28),
**caractérisé en ce que**
l'espace (32) pour ressort est raccordé au côté d'aspiration (41) de la tuyère Venturi (40) par un conduit de raccordement hydraulique (53, 58) formé dans le boîtier de soupape (33).

5. Ensemble selon la revendication 4, **caractérisé en ce que** la tuyère Venturi (40) est disposée avec un conduit d'écoulement (43) et un conduit d'aspiration (42) à l'intérieur du boîtier de soupape (33).

6. Ensemble selon la revendication 5, **caractérisé en ce qu'**un canal de passage (52) dans lequel le tube d'écoulement (43) de la tuyère Venturi (40) est formé est disposé dans le boîtier de soupape (33) et **en ce qu'**un conduit de dérivation (38) qui relie hydrauliquement le tuyau d'écoulement (43) à un conduit d'amenée (27) qui conduit à l'entrée (34) et au conduit de délestage (28) est raccordé au canal de passage (52) .

7. Ensemble selon la revendication 5, **caractérisé en ce qu'**un canal de délestage (51) dans lequel le tube d'écoulement (43) de la tuyère Venturi (40) est formé et disposé dans le boîtier de soupape (33) et **en ce que** le canal de délestage (51) est raccordé hydrauliquement au conduit de délestage (28).

8. Ensemble selon l'une des revendications 4 à 7, **caractérisé en ce que** le conduit de raccordement hydraulique (53, 58) forme le tuyau d'aspiration (42) de la tuyère Venturi (40).
